# FASCICULE DE BREVET EUROPEEN

(11) **EP 3 876 253 B1**
(45) Date de publication et mention de la délivrance du brevet: **19.10.2022**
(21) Numéro de dépôt: 21159966.7
(22) Date de dépôt: 01.03.2021
(51) Int. Cl.: H01H 3/24, H01H 33/34, H01H 33/666

(54) **SYSTÈME D'INTERRUPTION D'UN COURANT ÉLECTRIQUE ET VÉHICULE FERROVIAIRE COMPRENANT UN TEL SYSTÈME D'INTERRUPTION**
SYSTEM ZUR UNTERBRECHUNG EINES ELEKTRISCHEN STROMS UND SCHIENENFAHRZEUG MIT EINEM SOLCHEN UNTERBRECHUNGSSYSTEM
ELECTRIC CURRENT INTERRUPTION SYSTEM AND RAILWAY VEHICLE COMPRISING SUCH AN INTERRUPTION SYSTEM

(30) Priorité: 03.03.2020 FR 2002117
(43) Date de publication de la demande: 08.09.2021
(73) Titulaire: ALSTOM Transport Technologies, 93400 Saint-Ouen (FR)
(72) Inventeur: TAINE, Antoine, 65600 SEMEAC (FR); QUENTIN, Nicolas, 65420 IBOS (FR); TERRIEN, François, 65000 TARBES (FR)
(74) Mandataire: Lavoix

(56) Documents cités:
- EP-A2- 0 408 842
- CN-A- 110 544 593
- DE-A1- 1 590 360
- FR-A- 1 317 246
- GB-A- 1 182 782

## Description

La présente invention concerne un système d'interruption d'un courant électrique, le système d'interruption comprenant un interrupteur comprenant un premier contact et un deuxième contact, le premier contact étant mobile par rapport au deuxième contact entre une position fermée permettant le passage du courant et une position ouverte interrompant le passage du courant, et, en outre, un dispositif de pilotage de l'interrupteur configuré pour piloter l'interrupteur entre la position ouverte et la position fermée.

CN 110544593 A concerne un mécanisme de connexion pour une prise USB dans un convertisseur de puissance et un équipement électrique qui révèle un système d'interruption d'un courant électrique selon la préambule de la revendication 1.

D'autres systèmes d'interruption d'un courant électrique sont connus des documents DE 15 90 360, EP 0 408 842 A2 et FR 1 317 246 A.

La présente invention se rapporte également à un véhicule ferroviaire comprenant un tel système d'interruption.

Il est possible de prévoir un dispositif de pilotage comprenant un dispositif isolateur, rigidement fixée d'un côté au premier contact, et de l'autre côté à un actionneur du dispositif de pilotage. Le dispositif isolateur est configuré pour isoler électriquement l'interrupteur, et notamment le premier contact, par rapport à l'actionneur. L'actionneur est configuré pour déplacer en translation le dispositif isolateur et ainsi le premier contact pour commander l'ouverture ou la fermeture de l'interrupteur.

Cependant, pour garantir une isolation électrique suffisante, un tel dispositif isolateur doit respecter des distances minimales d'isolation. Ainsi, le dispositif isolateur présente une grande taille, et, en conséquence, le système d'interruption est encombrant.

Il est aussi possible de prévoir un dispositif de pilotage configuré pour piloter l'interrupteur par l'application d'une pression hydraulique au premier contact. Cependant, un tel dispositif de pilotage nécessite un système hydraulique compliqué et encombrant.

Un des buts de l'invention est ainsi de proposer un système d'interruption d'un courant électrique qui soit simple et qui puisse être réalisée de manière compacte.

A cet effet, l'invention propose un système d'interruption d'un courant électrique, comprenant :
- un interrupteur comprenant un premier contact et un deuxième contact, le premier contact étant mobile par rapport au deuxième contact entre une position fermée permettant le passage du courant et une position ouverte interrompant le passage du courant ;
- un dispositif de pilotage de l'interrupteur configuré pour piloter l'interrupteur entre la position ouverte et la position fermée,

le dispositif de pilotage comprenant un actionneur de commande, et un système de transmission hydraulique disposé entre l'actionneur de commande et le premier contact de sorte que l'actionneur de commande est apte à commander le déplacement du premier contact via le système de transmission hydraulique, le système de transmission hydraulique comprenant un premier réservoir déformable connecté à l'actionneur de commande, un deuxième réservoir déformable connecté au premier contact de l'interrupteur, et un circuit hydraulique reliant fluidiquement un volume intérieur du premier réservoir déformable à un volume intérieur du deuxième réservoir déformable de sorte qu'une déformation du premier réservoir déformable provoquée par l'actionneur de commande entraîne une déformation correspondante du deuxième réservoir déformable provoquant un déplacement correspondant du premier contact, le système d'interruption comprend en outre un dispositif de détection configuré pour détecter la position du premier contact par rapport au deuxième contact.

Suivant d'autres aspects avantageux de l'invention, le système d'interruption comprend une ou plusieurs des caractéristiques suivantes, prises isolément ou suivant toutes les combinaisons techniquement possibles :
- le dispositif de détection est configuré pour détecter la position du premier contact de manière indépendante d'une position du premier réservoir déformable ;
- le dispositif de détection comprend un système de transmission hydraulique secondaire comprenant un premier réservoir déformable secondaire, un deuxième réservoir déformable secondaire et un circuit hydraulique secondaire reliant fluidiquement un volume intérieur du premier réservoir déformable secondaire à un volume intérieur du deuxième réservoir déformable secondaire ;
- le premier réservoir déformable secondaire est configuré pour ouvrir ou fermer un capteur auxiliaire du fait d'un déplacement du premier contact de l'interrupteur ;
- le deuxième réservoir déformable secondaire est connecté au premier contact de l'interrupteur de manière à être déformé lors du déplacement du premier contact entre la position ouverte et la position fermée, le circuit hydraulique secondaire reliant fluidiquement le volume intérieur du deuxième réservoir déformable secondaire au volume intérieur du premier réservoir déformable secondaire, de sorte qu'une déformation du deuxième réservoir déformable secondaire entraîne une déformation correspondante du premier réservoir déformable secondaire provoquant une ouverture/fermeture du capteur auxiliaire ;
- l'interrupteur est un interrupteur à vide ;
- le circuit hydraulique du système de transmission hydraulique comprend au moins un tuyau flexible reliant le premier réservoir déformable au deuxième réservoir déformable ;
- le premier réservoir déformable et l'actionneur de commande sont disposés dans un boîtier séparé et distant de l'interrupteur, le circuit hydraulique s'étendant entre le boîtier et l'interrupteur ;
- le dispositif de pilotage comprend un dispositif de mesure de la position de l'actionneur de commande comprenant au moins un capteur de position par contact configuré pour mesurer la position de l'actionneur de commande.

L'invention propose aussi un véhicule ferroviaire comprenant un système d'interruption tel que décrit ci-dessus.

L'invention et ses avantages seront mieux compris à la lecture de la description qui va suivre, donnée uniquement à titre d'exemple non limitatif, et faite en référence aux dessins annexés, sur lesquels :
[Fig 1] la Figure 1 est une vue schématique en coupe d'une partie d'un véhicule ferroviaire comprenant un système d'interruption selon l'invention ;
[Fig 2] la Figure 2 est une vue schématique en coupe du système d'interruption de la figure 1 comprenant un interrupteur dans une position fermée ; et
[Fig 3] la Figure 3 est une vue schématique en coupe du système d'interruption de la figure 1 comprenant un interrupteur dans une position ouverte.

Sur la figure 1, un véhicule ferroviaire 1 comprend un pantographe 2, un transformateur 4, au moins une charge électrique ou consommateur électrique 6 et un système d'interruption 8 d'un courant électrique.

Le pantographe 2 est par exemple configuré pour capter un courant électrique sur une caténaire 10 afin d'alimenter le véhicule ferroviaire 1 en électricité. Lors d'un fonctionnement du véhicule ferroviaire 1, un courant électrique traverse, à partir de la caténaire 10, le pantographe 2 et le transformateur 4 pour alimenter le consommateur électrique 6.

Le courant électrique est notamment un courant alternatif. En variante, le courant électrique est un courant continu.

Le transformateur 4 est configuré pour transformer le courant électrique prélevé sur la caténaire en un courant électrique adapté pour l'alimentation du consommateur électrique 6.

De préférence, le transformateur 4 est un transformateur configuré pour recevoir un courant électrique à haute tension.

Par « haute tension », il est entendu une tension comprise entre 5 kV et 50 kV, de préférence entre 10 kV et 30 kV. Par exemple, la haute tension est une tension sensiblement égale à 15 kV ou sensiblement égale à 25 kV.

Le consommateur électrique 6 est un dispositif ou un système embarqué du véhicule ferroviaire 1 qui consomme de l'électricité pour son fonctionnement, par exemple un moteur de traction ou un système de climatisation et/ou de chauffage du véhicule ferroviaire 1. Le véhicule ferroviaire 1 comprend généralement une pluralité de consommateurs électriques 6.

Le système d'interruption 8 est configuré pour interrompre le courant électrique entre le pantographe 2 et toute ou partie du primaire du transformateur 4, par exemple en fonction d'une configuration du transformateur 4.

Le système d'interruption 8 comprend un interrupteur 12 et un dispositif de pilotage 14 de l'interrupteur 12.

L'interrupteur 12 comprend un premier contact 16 relié électriquement à une première borne 17 du système d'interruption 8 et un deuxième contact 18 relié électriquement à une deuxième borne 19 du système d'interruption 8. Le premier contact 16 est mobile par rapport au deuxième contact 18 entre une position fermée permettant le passage du courant électrique entre le premier contact 16 et le deuxième contact 18 et une position ouverte interrompant le passage du courant électrique.

Le premier contact 16 est par exemple mobile en translation par rapport au deuxième contact 18 entre la position ouverte et la position fermée.

Dans la position ouverte, l'interrupteur 12 est configuré pour ne transmettre aucun courant électrique entre le premier contact 16 et le deuxième contact 18. L'interrupteur 12 est représenté avec le premier contact 16 en position fermée sur la figure 2 et en position ouverte sur la figure 3.

L'interrupteur 12 est par exemple un interrupteur à vide. L'interrupteur 12 comprend une chambre à vide 15, le premier contact 16 et le deuxième contact 18 étant situé dans la chambre à vide 15. L'interrupteur 12 est ainsi adapté pour interrompre le passage d'un courant électrique à haute tension.

L'interrupteur 12 comprend en outre un dispositif d'étanchéité 20, tel qu'un soufflet d'étanchéité. Le dispositif d'étanchéité 20 est configuré pour garantir l'étanchéité de la chambre à vide 15 autour du premier contact 16 qui est mobile par rapport à la chambre à vide 15.

Le dispositif de pilotage 14 de l'interrupteur 12 est configuré pour piloter l'interrupteur 12 entre la position ouverte et la position fermée. En particulier, le dispositif de pilotage 14 est configuré pour déplacer le premier contact 16 en translation par rapport au deuxième contact 18 entre la position ouverte et la position fermée.

Comme représenté dans l'exemple des figures 2 et 3, le dispositif de pilotage 14 comprend un actionneur de commande 21 et un système de transmission hydraulique 22 disposé entre l'actionneur de commande 21 et le premier contact 16 de sorte que l'actionneur de commande 21 est apte à commander le déplacement du premier contact 16 via le système de transmission hydraulique 22.

L'actionneur de commande 21 comprend un corps 23 fixe, une partie mobile 24 qui est mobile par rapport au corps 23, et un dispositif d'entraînement 26 pour commander le déplacement de la partie mobile 24 par rapport au corps 23.

La partie mobile 24 est par exemple montée mobile en translation par rapport au corps 23.

Le dispositif d'entraînement 26 est configuré pour générer une force de déplacement de la partie mobile 24 en translation dans une première direction D1, comme représenté notamment sur la figure 2.

Le dispositif d'entraînement 26 est par exemple un actionneur pneumatique ou électrique.

L'actionneur de commande 21 comprend en option un ressort 28 de rappel configuré pour générer une force de rappel de la partie mobile 24 dans une position de repos.

Le ressort 28 est par exemple configuré pour déplacer la partie mobile 24 selon une deuxième direction D2 opposée à la première direction D1 par rapport au corps 23, comme représenté notamment sur la figure 3.

Dans ce cas, le dispositif d'entraînement 26 est configuré pour exercer une force de déplacement à l'encontre du ressort 28 et déplacer la partie mobile 24 en translation par rapport au corps 23.

L'actionneur de commande 21, et en particulier la partie mobile 24, est connecté au système de transmission hydraulique 22.

Le système de transmission hydraulique 22 comprend un premier réservoir déformable 32 connecté à l'actionneur de commande 21, un deuxième réservoir déformable 34 connecté au premier contact 16 de l'interrupteur 12, et un circuit hydraulique 36 reliant fluidiquement un volume intérieur 38 du premier réservoir déformable 32 à un volume intérieur 40 du deuxième réservoir déformable 34 de sorte qu'une déformation du premier réservoir déformable 32 provoquée par l'actionneur de commande 21 entraîne une déformation correspondante du deuxième réservoir déformable 34 provoquant un déplacement correspondant du premier contact 16.

Par « reliant fluidiquement un volume intérieur 38 du premier réservoir déformable 32 à un volume intérieur 40 du deuxième réservoir déformable 34 », il est entendu que le circuit hydraulique 36 est configuré pour transmettre un fluide hydraulique 44 entre le premier réservoir déformable 32 et le deuxième réservoir déformable 34.

Notamment, le circuit hydraulique 36 comprend au moins un tuyau flexible 42 reliant le premier réservoir déformable 32 au deuxième réservoir déformable 34.

En particulier, l'actionneur de commande 21 est relié au premier réservoir déformable 32 de sorte que le déplacement de la partie mobile 24 provoque une contraction ou une expansion du premier réservoir déformable 32. Par échange du fluide hydraulique 44 contenu dans les volumes intérieurs 38, 40 et dans le circuit hydraulique 36, une contraction ou une expansion du premier réservoir déformable 32 provoque respectivement une expansion ou une contraction du deuxième réservoir déformable 34.

En fonctionnement, un déplacement de la partie mobile 24 provoquant une contraction du premier réservoir déformable 32 provoque une expansion du deuxième réservoir déformable 34 qui provoque un déplacement du premier contact 16 par rapport au deuxième contact 18 dans un sens, et un déplacement de la partie mobile 24 provoquant une expansion du premier réservoir déformable 32 provoque une contraction du deuxième réservoir déformable 34 qui provoque un déplacement du premier contact 16 par rapport au deuxième contact 18 dans l'autre sens.

Le système de transmission hydraulique 22 est par exemple configuré de façon qu'une contraction du premier réservoir déformable 32 provoque une expansion du deuxième réservoir déformable 34 qui provoque un déplacement du premier contact 16 par rapport au deuxième contact 18 vers la position fermée, et une expansion du premier réservoir déformable 32 provoque une contraction du deuxième réservoir déformable 34 qui provoque un déplacement du premier contact 16 par rapport au deuxième contact 18 vers la position ouverte.

Selon un mode de réalisation particulier, le dispositif de pilotage 14 comprend un dispositif de mesure 46 configuré pour mesurer la position de l'actionneur de commande 21.

Le dispositif de mesure 46 comprend au moins un capteur 48A, 48B de position par contact configuré pour mesurer la position de l'actionneur de commande 21, et en particulier de la partie mobile 24.

Le dispositif de mesure 46 comprend par exemple un élément de contact 50 rigidement fixé à la partie mobile 24, et configuré pour rentrer en contact avec chaque capteur 48A, 48B en fonction de la position de la partie mobile 24 de l'actionneur de commande 21. En particulier, l'élément de contact 50 est configuré pour déclencher chaque capteur 48A, 48B.

Chaque capteur de position 48A, 48B est par exemple un capteur de fin de course configuré pour détecter la position de l'élément de contact 50 lorsque cet élément est en contact avec le capteur de position 48A, 48B.

Dans l'exemple des figures, le dispositif de mesure 46 comprend deux capteurs, à savoir un premier capteur 48A permettant de détecter que la partie mobile 24 est dans une première position correspondant à la position fermée du premier contact 16, et un deuxième capteur 48B de position par contact permettant de détecter que la partie mobile 24 est dans une deuxième position correspondant à la position ouverte du premier contact 16. En variante, le dispositif de mesure 46 comprend un seul capteur ou plus que deux capteurs.

Le système d'interruption 8 comprend en outre un dispositif de détection 52 configuré pour détecter la position du premier contact 16 par rapport au deuxième contact 18.

Le dispositif de détection 52 comprend un système de transmission hydraulique secondaire 54 comprenant un premier réservoir déformable secondaire 56, un deuxième réservoir déformable secondaire 58 connecté au premier contact 16 et un circuit hydraulique secondaire 60 reliant fluidiquement un volume intérieur 62 du premier réservoir déformable secondaire 56 à un volume intérieur 64 du deuxième réservoir déformable secondaire 58.

Par « reliant fluidiquement un volume intérieur 62 du premier réservoir déformable secondaire 56 à un volume intérieur 64 du deuxième réservoir déformable secondaire 58 », il est entendu que le circuit hydraulique secondaire 60 est configuré pour transmettre un fluide hydraulique 66 entre le premier réservoir déformable secondaire 56 et le deuxième réservoir déformable secondaire 58.

Dans un exemple de réalisation, représenté sur les figures 2 et 3, le deuxième réservoir déformable secondaire 58 est connecté au premier contact 16 de l'interrupteur 12 de manière à être déformé lors du déplacement du premier contact 16 par rapport à au deuxième contact 18 entre la position ouverte et la position fermée. En particulier, le deuxième réservoir déformable secondaire 58 est connecté au premier contact 16 de manière qu'une translation du premier contact 16 entraîne une contraction ou une expansion du deuxième réservoir déformable secondaire 58. Ainsi, une contraction ou une expansion du deuxième réservoir déformable secondaire 58 provoquée par le premier contact 16 entraîne respectivement une expansion ou une contraction du premier réservoir déformable secondaire 56.

En particulier, le premier contact 16 est configuré pour provoquer une contraction, du deuxième réservoir déformable secondaire 58 lors d'un déplacement de la position fermée à la position ouverte. Par échange d'un fluide hydraulique 66 contenu dans les volumes intérieurs 62, 64 et dans le circuit hydraulique secondaire 60, une contraction du deuxième réservoir déformable secondaire 58 provoque une expansion du premier réservoir déformable secondaire 56 (voir en particulier la figure 3). Une expansion du deuxième réservoir déformable secondaire 58, par exemple entraînée par le déplacement du premier contact 16 de la position ouverte à la positon fermée, résulte en une contraction du premier réservoir déformable secondaire 56 (voir en particulier la figure 2).

Le circuit hydraulique secondaire 60 comprend par exemple un tuyau flexible 65 reliant le premier réservoir déformable secondaire 56 au deuxième réservoir déformable secondaire 58.

Le dispositif de détection 52 est en particulier configuré pour détecter la position du premier contact 16 de manière indépendante du système de transmission hydraulique 22.

Par exemple, le dispositif de détection 52 comprend en outre un capteur auxiliaire 67 de position. Notamment, le premier réservoir déformable secondaire 56 est configuré pour activer/désactiver le capteur auxiliaire 67 du fait d'un déplacement du premier contact 16.

Par exemple, lors d'une défaillance du circuit hydraulique 36, une déformation du premier réservoir déformable 32 n'entraîne pas une déformation du deuxième réservoir déformable 34 ou vice versa, notamment à cause d'un manque de transmission du fluide hydraulique 44 entre les volumes intérieurs 40 et 38. Le déplacement du premier contact 16 est susceptible d'entraîner une activation du capteur auxiliaire 67, malgré l'absence de transmission du fluide hydraulique 44.

Le dispositif de détection 52 est ainsi configuré pour détecter la position du premier contact 16, même en cas de défaillance du circuit hydraulique 36. En particulier, le capteur auxiliaire 67 est configuré pour confirmer l'information fourni par chaque capteur 48A, 48B.

Selon un exemple de réalisation, le système d'interruption 8 comprend en outre une plaque de synchronisation 69 reliant le deuxième réservoir déformable 34 au deuxième réservoir déformable secondaire 58. La plaque de synchronisation 69 est configurée pour transmettre une expansion ou contraction du deuxième réservoir déformable 34 au deuxième réservoir déformable secondaire 58.

Par exemple, lors d'une expansion du deuxième réservoir déformable 34, la plaque de synchronisation 69 provoque une expansion du deuxième réservoir déformable secondaire 58.

Le deuxième réservoir déformable 34 et le deuxième réservoir déformable secondaire 58 sont par exemple reliés entre eux et au premier contact 16 par la plaque de synchronisation 69.

Comme représenté dans les exemples des figures 2 et 3, le premier réservoir déformable 32 et l'actionneur de commande 21 sont disposés dans un boîtier d'actionneur 68 déporté par rapport à l'interrupteur 12, i.e. séparé et distant de l'interrupteur 12. Le circuit hydraulique 36, et le cas échéant le circuit hydraulique secondaire 54, s'étendent entre le boîtier d'actionneur 68 et l'interrupteur 12.

L'interrupteur 12 est par exemple disposé dans un boîtier d'interrupteur 70, séparé et distant du boîtier d'actionneur 68. Le boîtier d'interrupteur 70 est par exemple réalisé dans un matériau isolant électriquement.

Selon un mode de réalisation, tel que par exemple représenté sur la figure 1, le boîtier d'interrupteur 70 est fixé directement à un boîtier de transformateur 72 du transformateur 4. En particulier, la première et deuxième bornes 17, 19 sont disposées sur une paroi du boîtier de transformateur 72.

Sur la figure 2, le système d'interruption 8 est représenté dans une configuration dans laquelle le premier contact 16 de l'interrupteur 12 est dans la position fermée par rapport au deuxième contact 18.

Dans la position fermée, l'actionneur de commande 21 est commandé de telle manière que le dispositif d'entraînement 26 exerce une force sur la partie mobile 24 selon la première direction D1. La partie mobile 24 comprime le premier réservoir déformable 32 et le fluide hydraulique 44 est transmis en partie du premier réservoir déformable 32 vers le deuxième réservoir déformable 34, qui se déploie et exerce sur le premier contact 16 une force de déplacement du premier contact 16 dans la position fermée. Le deuxième réservoir déformable 34 est ainsi en expansion.

La partie mobile 24 active le capteur 48A, ici via l'élément de contact 50, ce qui permet de détecter que la partie mobile 24 est dans la première position correspondant en principe à la position fermée du premier contact 16.

Dans la position fermée du premier contact 16, le deuxième réservoir déformable secondaire 58 est en expansion, ce qui provoque une contraction du premier réservoir déformable secondaire 56. Le capteur auxiliaire 67 détecte la position du premier réservoir secondaire 56 pour confirmer la position fermée du premier contact 16 de l'interrupteur 12.

Sur la figure 3, le système d'interrupteur 8 est représenté dans une configuration dans laquelle le premier contact 16 de l'interrupteur 12 est dans la position ouverte par rapport au deuxième contact 18.

Dans la position ouverte du premier contact 16, dans l'exemple de réalisation illustré, le dispositif de déplacement 26 de l'actionneur de commande 21 n'est pas actif et le ressort 28 rappel la partie mobile 24 dans la deuxième position.

La partie mobile 24 active le deuxième capteur 48B, ici via l'élément de contact 50. La partie mobile 24 dans la deuxième position provoque une expansion du premier réservoir déformable 32, qui provoque, via le système de transmission hydraulique 22 une contraction du deuxième réservoir déformable 34, qui exerce sur le premier contact 16 une force déplaçant ou maintenant le premier contact 16 en position ouverte.

Par ailleurs, dans la position ouverte, le deuxième réservoir déformable secondaire 58 est comprimé compte tenu de la position du premier contact 16 et le premier réservoir déformable secondaire 56 est en expansion. Le capteur auxiliaire 67 détecte l'expansion du premier réservoir déformable secondaire 56 et confirme ainsi la position ouverte du premier contact 16 de l'interrupteur 12.

Au moins un des réservoirs déformables 32, 34, 56, 58 est par exemple un soufflet flexible (ou « bellow proof pear » en anglais). Un tel réservoir comprend par exemple des parois dont la section forme des cambrements. Dans un exemple de réalisation, et comme illustré sur les Figures 1 à 3, chacun des réservoirs flexibles 32, 34, 56, 58 est un soufflet flexible.

L'actionneur 21 déporté par rapport à l'interrupteur 12 permet de prévoir un interrupteur 12 plus compact, en s'affranchissant d'un dispositif d'isolation électrique qui doit être prévu entre l'actionneur et le premier contact dont le déplacement est commandé par l'actionneur lorsque l'actionneur est intégré à l'interrupteur 12.

L'interrupteur 12 compact peut être implanté directement sur le transformateur 4 ce qui simplifie la liaison électrique entre l'interrupteur 12 et le transformateur 4, en particulier s'agissant d'un courant électrique à haute tension. Selon un exemple, l'interrupteur 12 est intégré dans le transformateur 4.

Le système de transmission hydraulique 22 reliant l'actionneur 21 à l'interrupteur 12 est simple de conception. Il permet de déporter l'actionneur 21 par rapport à l'interrupteur 21 sans contrainte de positionnement de l'un par rapport à l'autre, les conduites du système de transmission hydraulique 22 pouvant présenter la longueur souhaitée et cheminée suivant un chemin adéquat en fonction des positions de l'actionneur 21 et de l'interrupteur 12.

Le système de transmission de transmission hydraulique 22 est fiable, les risques de dysfonctionnement étant faibles.

Le dispositif de détection 52 permettant de détecter la position du premier contact 16 de l'interrupteur à partir d'un capteur de position déporté par rapport à l'interrupteur 12, par exemple dans l'actionneur 21, et relié au premier contact 16 par un système de transmission hydraulique secondaire indépendant de celui servant à commander le déplacement du premier contact 16, permet de s'assurer de la position effective du premier contact 16.

Par exemple, le dispositif de détection 52 est isolé électriquement par rapport à l'interrupteur 12, notamment par rapport à la haute tension. Aussi, comme le circuit hydraulique 36 relie fluidiquement le volume intérieur 38 au volume intérieur 40 de sorte qu'une déformation du premier réservoir déformable 32 provoquée par l'actionneur de commande 21 entraîne une déformation correspondante du deuxième réservoir déformable 34 provoquant un déplacement correspondant du premier contact 16, le dispositif de détection 52 et l'interrupteur 12 sont directement reliés, ce qui permet d'obtenir un système simple et fiable.

## Revendications

1. Système d'interruption (8) d'un courant électrique, comprenant :
- un interrupteur (12) comprenant un premier contact (16) et un deuxième contact (18), le premier contact (16) étant mobile par rapport au deuxième contact (18) entre une position fermée permettant le passage du courant et une position ouverte interrompant le passage du courant ;
- un dispositif de pilotage (14) de l'interrupteur (12) configuré pour piloter l'interrupteur (12) entre la position ouverte et la position fermée,
le dispositif de pilotage (14) comprend un actionneur de commande (21), et un système de transmission hydraulique (22) disposé entre l'actionneur de commande (21) et le premier contact (16) de sorte que l'actionneur de commande (21) est apte à commander le déplacement du premier contact (16) via le système de transmission hydraulique (22), le système de transmission hydraulique (22) comprenant un premier réservoir déformable (32) connecté à l'actionneur de commande (21), un deuxième réservoir déformable (34) connecté au premier contact (16) de l'interrupteur (12), et un circuit hydraulique (36) reliant fluidiquement un volume intérieur (38) du premier réservoir déformable (32) à un volume intérieur (40) du deuxième réservoir déformable (34) de sorte qu'une déformation du premier réservoir déformable (32) provoquée par l'actionneur de commande (21) entraîne une déformation correspondante du deuxième réservoir déformable (34) provoquant un déplacement correspondant du premier contact (16), **caractérisé en ce que** le système d'interruption (8) comprend en outre un dispositif de détection (52) configuré pour détecter la position du premier contact (16) par rapport au deuxième contact (18).

2. Système d'interruption (8) selon la revendication 1, dans lequel le dispositif de détection (52) est configuré pour détecter la position du premier contact (16) de manière indépendante d'une position du premier réservoir déformable (32).

3. Système d'interruption selon la revendication 1 ou 2, dans lequel le dispositif de détection (52) comprend un système de transmission hydraulique secondaire (54) comprenant un premier réservoir déformable secondaire (56), un deuxième réservoir déformable secondaire (58) et un circuit hydraulique secondaire (60) reliant fluidiquement un volume intérieur (62) du premier réservoir déformable secondaire (56) à un volume intérieur (64) du deuxième réservoir déformable secondaire (58).

4. Système d'interruption (8) selon la revendication 3, dans lequel le premier réservoir déformable secondaire (56) est configuré pour ouvrir ou fermer un capteur auxiliaire (67) du fait d'un déplacement du premier contact (16) de l'interrupteur (12).

5. Système d'interruption (8) selon la revendication 4, dans lequel le deuxième réservoir déformable secondaire (58) est connecté au premier contact (16) de l'interrupteur (12) de manière à être déformé lors du déplacement du premier contact (16) entre la position ouverte et la position fermée, le circuit hydraulique secondaire (60) reliant fluidiquement le volume intérieur (64) du deuxième réservoir déformable secondaire (58) au volume intérieur (62) du premier réservoir déformable secondaire (56), de sorte qu'une déformation du deuxième réservoir déformable secondaire (58) entraîne une déformation correspondante du premier réservoir déformable secondaire (56) provoquant une ouverture/fermeture du capteur auxiliaire.

6. Système d'interruption (8) selon l'une quelconque des revendications précédentes, dans lequel l'interrupteur (12) est un interrupteur à vide.

7. Système d'interruption (8) selon l'une quelconque des revendications précédentes, dans lequel le circuit hydraulique (36) du système de transmission hydraulique (22) comprend au moins un tuyau flexible (42) reliant le premier réservoir déformable (32) au deuxième réservoir déformable (34).

8. Système d'interruption (8) selon l'une quelconque des revendications précédentes, dans lequel le premier réservoir déformable (32) et l'actionneur de commande (21) sont disposés dans un boîtier (68) séparé et distant de l'interrupteur (12), le circuit hydraulique (36) s'étendant entre le boîtier (68) et l'interrupteur (12).

9. Système d'interruption (8) selon l'une quelconque des revendications précédentes, dans lequel le dispositif de pilotage (14) comprend un dispositif de mesure (46) de la position de l'actionneur de commande (21) comprenant au moins un capteur (48A, 48B) de position par contact configuré pour mesurer la position de l'actionneur de commande (21).

10. Véhicule ferroviaire (1) comprenant un système d'interruption (8) selon l'une quelconque des revendications précédentes.

## Patentansprüche

1. Unterbrechungssystem (8) eines elektrischen Stroms, umfassend:
- einen Schalter (12), umfassend einen ersten Kontakt (16) und einen zweiten Kontakt (18), wobei der erste Kontakt (16) in Bezug auf den zweiten Kontakt (18) zwischen einer geschlossenen Position, die den Durchgang des Stroms ermöglicht, und einer offenen Position, die den Durchgang des Stroms unterbricht, beweglich ist;
- eine Ansteuervorrichtung (14) für den Schalter (12), die konfiguriert ist, um den Schalter (12) zwischen der offenen und der geschlossenen Position anzusteuern,
die Ansteuervorrichtung (14) umfassend ein Steuerstellglied (21) und ein hydraulisches Übertragungssystem (22), das zwischen dem Steuerstellglied (21) und dem ersten Kontakt (16) angeordnet ist, sodass das Steuerstellglied (21) geeignet ist, um die Verlagerung des ersten Kontakts (16) über das hydraulische Übertragungssystem (22) zu steuern, das hydraulische Übertragungssystem (22) umfassend einen ersten verformbaren Behälter (32), der mit dem Steuerstellglied (21) verbunden ist, einen zweiten verformbaren Behälter (34), der mit dem ersten Kontakt (16) des Schalters (12) verbunden ist, und einen Hydraulikkreis (36), der ein Innenvolumen (38) des ersten verformbaren Behälters (32) mit einem Innenvolumen (40) des zweiten verformbaren Behälters (34) fluidisch verbindet, sodass eine durch das Steuerstellglied (21) bewirkte Verformung des ersten verformbaren Behälters (32) eine entsprechende Verformung des zweiten verformbaren Behälters (34) bewirkt, die eine entsprechende Verlagerung des ersten Kontakts (16) bewirkt, **dadurch gekennzeichnet, dass** das Unterbrechungssystem (8) ferner eine Erfassungsvorrichtung (52) umfasst, die konfiguriert ist, um die Position des ersten Kontakts (16) in Bezug auf den zweiten Kontakt (18) zu erfassen.

2. Unterbrechungssystem (8) nach Anspruch 1, wobei die Erfassungsvorrichtung (52) konfiguriert ist, um die Position des ersten Kontakts (16) unabhängig von einer Position des ersten verformbaren Behälters (32) zu erfassen.

3. Unterbrechungssystem nach Anspruch 1 oder 2, wobei die Erfassungsvorrichtung (52) ein sekundäres hydraulisches Übertragungssystem (54) umfasst, umfassend einen ersten sekundären verformbaren Behälter (56), einen zweiten sekundären verformbaren Behälter (58) und einen sekundären hydraulischen Kreislauf (60), der ein Innenvolumen (62) des ersten sekundären verformbaren Behälters (56) mit einem Innenvolumen (64) des zweiten sekundären verformbaren Behälters (58) fluidisch verbindet.

4. Unterbrechungssystem (8) nach Anspruch 3, wobei der erste sekundäre verformbare Behälter (56) konfiguriert ist, um aufgrund einer Verlagerung des ersten Kontakts (16) des Schalters (12) einen Hilfssensor (67) zu öffnen oder zu schließen.

5. Unterbrechungssystem (8) nach Anspruch 4, wobei der zweite sekundäre verformbare Behälter (58) mit dem ersten Kontakt (16) des Schalters (12) verbunden ist, um bei der Verlagerung des ersten Kontakts (16) zwischen der offenen und der geschlossenen Position verformt zu werden, der sekundäre Hydraulikkreis (60) das Innenvolumen (64) des zweiten sekundären verformbaren Behälters (58) mit dem Innenvolumen (62) des ersten sekundären verformbaren Behälters (56) fluidisch verbindet, sodass eine Verformung des zweiten sekundären verformbaren Behälters (58) zu einer entsprechenden Verformung des ersten sekundären verformbaren Behälters (56) führt, was ein Öffnen/Schließen des Hilfssensors bewirkt.

6. Unterbrechungssystem (8) nach einem der vorherigen Ansprüche, wobei der Schalter (12) ein Vakuumschalter ist.

7. Unterbrechungssystem (8) nach einem der vorherigen Ansprüche, wobei der Hydraulikkreis (36) des hydraulischen Übertragungssystems (22) mindestens einen flexiblen Schlauch (42) umfasst, der den ersten verformbaren Behälter (32) mit dem zweiten verformbaren Behälter (34) verbindet.

8. Unterbrechungssystem (8) nach einem der vorherigen Ansprüche, wobei der erste verformbare Behälter (32) und das Steuerstellglied (21) in einem separaten und von dem Schalter (12) entfernten Gehäuse (68) angeordnet sind, wobei sich der Hydraulikkreis (36) zwischen dem Gehäuse (68) und dem Schalter (12) erstreckt.

9. Unterbrechungssystem (8) nach einem der vorherigen Ansprüche, wobei die Ansteuervorrichtung (14) eine Vorrichtung (46) zum Messen der Position des Steuerstellglieds (21) umfasst, die mindestens einen Kontaktpositionssensor (48A, 48B) umfasst, der konfiguriert ist, um die Position des Steuerstellglieds (21) zu messen.

10. Schienenfahrzeug (1), umfassend mindestens ein Unterbrechungssystem (8) nach einem der vorherigen Ansprüche.

## Claims

1. An electric current interruption system (8), comprising:
- a switch (12) comprising a first contact (16) and a second contact (18), the first contact (16) being movable relative to the second contact (18) between a closed position allowing current flow and an open position interrupting current flow;
- a control device (14) for the switch (12) configured to drive the switch (12) between the open and closed position,
the control device (14) comprises a control actuator (21), and a hydraulic transmission system (22) arranged between the control actuator (21) and the first contact (16) so that the control actuator (21) is able to control the movement of the first contact (16) via the hydraulic transmission system (22), the hydraulic transmission system (22) comprising a first deformable reservoir (32) connected to the control actuator (21), a second deformable reservoir (34) connected to the first contact (16) of the switch (12) and a hydraulic circuit (36) fluidly connecting an interior volume (38) of the first deformable reservoir (32) to an interior volume (40) of the second deformable reservoir (34) so that a deformation of the first deformable reservoir (32) caused by the control actuator (21) causes a corresponding deformation of the second deformable reservoir (34) causing a corresponding displacement of the first contact (16), **characterised in that** the interruption system (8) further comprises a detection device (52) configured to detect the position of the first contact (16) relative to the second contact (18).

2. The interruption system (8) according to claim 1, wherein the detection device (52) is configured to detect the position of the first contact (16) independently of a position of the first deformable reservoir (32).

3. The interruption system according to claim 1 or 2, wherein the sensing device (52) comprises a secondary hydraulic transmission system (54) comprising a first secondary deformable reservoir (56), a second secondary deformable reservoir (58) and a secondary hydraulic circuit (60) fluidly connecting an interior volume (62) of the first secondary deformable reservoir (56) to an interior volume (64) of the second secondary deformable reservoir (58).

4. The interruption system (8) according to claim 3, wherein the first secondary deformable reservoir (56) is configured to open or close an auxiliary sensor (67) due to movement of the first contact (16) of the switch (12).

5. The interruption system (8) according to claim 4, wherein the second secondary deformable reservoir (58) is connected to the first contact (16) of the switch (12) so as to be deformed upon movement of the first contact (16) between the open and closed positions, the secondary hydraulic circuit (60) fluidly connecting the interior volume (64) of the second secondary deformable reservoir (58) to the interior volume (62) of the first secondary deformable reservoir (56), such that a deformation of the second secondary deformable reservoir (58) causes a corresponding deformation of the first secondary deformable reservoir (56) causing an opening/closing of the auxiliary sensor.

6. The interruption system (8) according to any one of the preceding claims, wherein the switch (12) is a vacuum interrupter.

7. An interruption system (8) according to any one of the preceding claims, wherein the hydraulic circuit (36) of the hydraulic transmission system (22) comprises at least one flexible hose (42) connecting the first deformable reservoir (32) to the second deformable reservoir (34).

8. A shutdown system (8) according to any one of the preceding claims, wherein the first deformable reservoir (32) and the control actuator (21) are disposed in a separate housing (68) remote from the switch (12), the hydraulic circuit (36) extending between the housing (68) and the switch (12).

9. An interruption system (8) according to any of the preceding claims, wherein the control device (14) comprises a device for measuring (46) the position of the control actuator (21) comprising at least one contact position sensor (48A, 48B) configured to measure the position of the control actuator (21).

10. A railway vehicle (1) comprising an interruption system (8) according to any of the preceding claims.
